# DEMANDE DE BREVET EUROPEEN

(11) **EP 0 141 774 A2**
(43) Date de publication de la demande: **15.05.1985**
(21) Numéro de dépôt: 84810416.2
(22) Date de dépôt: 23.08.1984
(51) Int. Cl.: A63F 7/04

(54) **Labyrinthe transparent en trois dimensions**

(30) Priorité: 09.09.1983 CH 4919/83
(71) Demandeur: Loviat, Denis, CH-2741 Perrefitte (CH)
(72) Inventeur: Loviat, Denis, CH-2741 Perrefitte (CH)

(57) **Abrégé**

Objet de divertissement de forme volumique, transparent, formé de plusieurs labyrinthes bidimensionnels superposés, reliés entre eux, etformantainsi un labyrinthe en trois dimensions. Une bille placée à l'intérieur peut y circuler d'un bout à l'autre.

## Description

L'invention concerne un objet de divertissement de forme volumique quelconque ,en matière transparente ou semi-transparente ,dont l'intérieur est composé de plusieurs étages reliés entre eux ,et formant chacun un labyrinthe bidimensionnel. Cette disposition forme ainsi un labyrinthe en trois dimensions dans lequel se trouve une bille que l'on peut déplacer d'un bout à l'autre du volume.

## Revendications

Labyrinthe transparent en trois dimensions caractérisé par sa forme volumique quelconque en matière transparente ou semi-transparente (par exemple en plexiglass ou plastique transparent de couleur) dont l'intérieur est composé de plusieurs étages. Chaque étage est garni de parois ou d'obstacles transparents ou non formant un labyrinthe en deux dimensions. Ces étages sont reliés entre eux par des trous ,des tubes ou autres ouvertures ou passages et forment un labyrinthe dans la dimension de l'alignement des étages. Cette construction forme un labyrinthe en trois dimensions dans lequel se trouve une bille que l'on peut faire circuler ,par certains passages , d'un point à un autre du volume.
